# EUROPÄISCHE PATENTSCHRIFT

(11) **EP 1 317 601 B1**
(45) Veröffentlichungstag und Bekanntmachung des Hinweises auf die Patenterteilung: **04.08.2004**
(21) Anmeldenummer: 01974244.4
(22) Anmeldetag: 12.09.2001
(51) Int. Cl.: E06B 3/667

(54) **STECKVERBINDER FÜR HOHLPROFILE**
PLUG CONNECTOR FOR HOLLOW SECTIONS
RACCORDS A EMBOITEMENT POUR PROFILES CREUX

(30) Priorität: 13.09.2000 DE 20015913 U
(43) Veröffentlichungstag der Anmeldung: 11.06.2003
(73) Patentinhaber: Kronenberg, Max, D-42657 Solingen (DE)
(72) Erfinder: Kronenberg, Max, D-42657 Solingen (DE)
(74) Vertreter: Ernicke, Klaus Stefan
(86) Internationale Anmeldenummer: PCT/EP2001/010505
(87) Internationale Veröffentlichungsnummer: WO 2002/023004

(56) Entgegenhaltungen:
- DE-A- 3 408 600
- DE-U- 29 511 885
- US-A- 3 643 989

## Beschreibung

Die Erfindung betrifft einen geraden Steckverbinder für Hohlprofile mit den Merkmalen im Oberbegriff des Hauptanspruchs.

Ein solcher gerader Steckverbinder ist aus der EP-A-0 283 689 bekannt. Er ist für Hohlprofile von Abstandshalterrahmen von Isolierglasscheiben konzipiert und besitzt einen Korpus, der mehrere in Steckrichtung der Hohlprofile fluchtende Abschnitte und Mittenanschläge hat. Der Steckverbinder besitzt eine Mittelwand und zwei daran anschließende Seitenwände mit mehreren auf gleicher Höhe positionierten Rückhalteelementen, die in Steckrichtung der Hohlprofile hintereinander angeordnet sind.

Die DE 295 11 885 U1 zeigt einen ähnlichen geraden Steckverbinder mit Mittenanschlägen und auf gleicher Höhe angeordneten Rückhalteelementen. Für den Anschluss von Sprossenprofilen am Abstandshalterrahmen mittels durchgeschossener Klammern hat der gerade Steckverbinder zusätzlich Öffnungen im Mittelsteg für den Durchlass der Klammern.

Die US-A-3,643,989 befasst sich mit abgewinkelten oder stummelförmigen Steckverbindern für Möbelteile. Die Steckverbinder haben nur an einer Seite mehrere hintereinander angeordnete Rückhalteelemente, die sich in der aus Kunststoff bestehenden Wandung der Steckräume oder Hohlräume verkrallen sollen. Die Steckverbinder bestehen aus einem Grundkörper aus Kunststoff und haben einseitig eine Aufnahmeschiene für eine seitlich einzuschiebende und reibschlüssig gehaltene Metallplatte mit schräg ausgestellten, federnden und scharfkantigen Lanzen, welche die Rückhalteelemente bilden. Auf der gegenüberliegenden Seite hat der Steckverbinder eine ebene und glatte Korpuswand, mit der an der Hohlraumwand anliegt. Um ein Verbeulen dünner Kunststoffwände der Hohlräume zu vermeiden, können die Lanzen unterschiedlich geformte Vorderkanten besitzen.

Es ist Aufgabe der vorliegenden Erfindung, einen gattungsgemäßen Steckverbinder mit besseren Rückhalteelementen aufzuzeigen.

Die Erfindung löst diese Aufgabe mit den Merkmalen im Hauptanspruch.
Die versetzte Anordnung und der gegenseitige Abstand der Rückhalteelemente quer zur Steckrichtung an beiden Seitenwänden haben den Vorteil, dass die Rückhalteelemente an unterschiedlichen Stellen an der benachbarten Seitenwand der Hohlprofile angreifen können. Dies verbessert den Rückhalt des Steckverbinders im Hohlprofil, weil die verschiedenen Rückhalteelemente in größerer Zahl und gleichmäßiger ihre Rückhaltefunktion ausüben.

Beim gattungsgemäßen Stand der Technik sind alle Rückhalteelemente in einer Reihe in Steckrichtung hintereinander angeordnet, wodurch sie toleranzbedingt ein unterschiedliches Rückhaltevermögen haben. Dies gilt insbesondere, wenn sich die Rückhalteelemente beim Einstecken in die Seitenwand des Hohlprofils eingraben und dabei während des Einsteckvorgangs eine Spur oder rinnenförmige Vertiefung in die Seitenwand einformen. In dieser gemeinsamen Spur greift vor allem das am weitesten seitlich ausgestellte Rückhalteelement, welches auch die Eingrabtiefe bestimmt. Die anderen weniger weit ausgestellten Rückhalteelemente haben unter Umständen weniger oder keinen Berührungskontakt mit dieser Spur und eine entsprechend geringere Rückhaltefunktion. Diese Problematik wird mit der versetzten Anordnung und dem gegenseitige Abstand der Rückhalteelemente quer zur Steckrichtung beseitigt.

Die versetzte Anordnung kann bei allen oder bei nur einem Teil der Rückhalteelemente vorhanden sein. Sie ist vor allem jeweils an den Seitenwänden der Korpusabschnitte vorhanden, weil diese Rückhalteelemente gemeinsam auf eine Seitenwand eines Hohlprofils einwirken. Die Rückhalteelemente an an den anderen Seitenwänden bzw. Korpusabschnitten wirken auf andere Hohlprofilwände ein.

Die versetzte Anordnung der Rückhalteelemente ist vorzugsweise als Höhenversatz ausgebildet. Dies ist vor allem für die üblichen Steckverbinder mit einer im wesentlichen rechteckigen Querschnittskontur von Vorteil. Ferner bringt die erfindungsgemäße Gestaltung auch Vorteile für den Anschluss von Sprossenprofilen und den Trockenmitteldurchfluss an der Verbindungsstelle mit sich. Hierfür wirkt sich der verbesserte Sitz und Halt des Steckverbinders in den Hohlprofilen günstig aus.

Der Höhenversatz ist vorzugsweise stetig und gleichmäßig groß. Das Rückhalteelement mit der größten Höhe kann wahlweise im Bereich der Mitte oder der außenliegenden Stirnseite des Steckverbinders liegen. Die nachfolgenden Rückhalteelemente sind dann jeweils in stetiger Reihe niedriger angeordnet. Hierbei kann zumindest das Rückhalteelement mit der größten Höhe auch randseitig in der Höhe über die Seitenwand des Steckverbinders vorstehen und für eine zusätzliche Verspannung des Steckverbinders im Hohlprofil oder Sprossenprofil sorgen.

Der Steckverbinder kann ansonsten in beliebiger Weise unterschiedlich ausgestaltet sein. Es kann sich um einen Geradverbinder oder einen Eckverbinder oder dergleichen für Abstandshalterrahmen von Isolierglasscheiben handeln. Ferner kann der Steckverbinder ein Geradverbinder oder Kreuzverbinder für Sprossenprofile sein. Dies sind bevorzugte Einsatzbereiche. Daneben können die Steckverbinder auch für beliebige andere Einsatzzwecke und andere Hohlprofile eingesetzt werden. Die Steckverbinder können dabei auch eine beliebige Querschnittsform aufweisen und als zumindest stellenweise hohle oder massive Bauteile ausgebildet sein.

Besondere Vorteile ergeben sich für Steckverbinder, die als Stanz- und Biegeteil aus Metall ausgebildet sind. Hier lassen sich die versetzten Rückhalteelemente besonders gut und wirksam ausbilden. Ansonsten können die Steckverbinder auch aus anderen Werkstoffen, z.B. aus Kunststoff, Verbundwerkstoff oder dergleichen bestehen.

In den Unteransprüchen sind weitere vorteilhafte Ausgestaltungen der Erfindung angegeben.

Die Erfindung ist in den Zeichnungen beispielsweise und schematisch dargestellt. Im einzelnen zeigen:
- Figur 1:: einen geraden Steckverbinder in Seitenansicht mit einem geschnitten dargestellten Hohlprofil,
- Figur 2:: eine Variante des Steckverbinders zu Figur 1 in Form eines Eckwinkels,
- Figur 3:: eine vergrößerte Darstellung der Rückhalteelemente an einem Steckverbinder in Seitenansicht,
- Figur 4:: Eine stirnseitige Schemadarstellung des Steckverbinders im Hohlprofil mit verschieden hohen Rückhalteelementen
- Figur 5:: eine Variante des Steckverbinders von Figur 1 in Seitenansicht.
- Figur 6:: eine Draufsicht des geraden Steckverbinders mit zusätzlichen Öffnungen an der Mittelwand,
- Figur 7:: eine Seitenansicht des Steckverbinders in den Hohlprofilen an einem Sprossenanschluss,
- Figur 8 bis 10:: eine Variante des Steckverbinders mit anderen Rückhalteelementen und federndem Mittenanschlag in drei geklappten Ansichten,
- Figur 11 bis 13:: eine weitere Variante des Steckverbinders mit anderen Rückhalteelementen und festem Mittenanschlag in zwei geklappten Ansichten und einem Querschnitt und
- Figur 14:: eine größere Seitenansicht des Steckverbinders.

In den Zeichnungen ist ein Steckverbinder (1) für Hohlprofile (24) dargestellt. Die Hohlprofile (24) haben einen beliebig geeigneten Querschnitt und sind in der bevorzugten Ausführungsform als Hohlprofile von Abstandshalterrahmen oder als Sprossenprofile ausgebildet, die beide bei Isolierglasscheiben Verwendung finden. In den Hohlprofile (24) kann sich ein granuliertes Trocknungsmittel (27) befinden, wie es in Figur 4 angedeutet ist. Ansonsten können die Hohlprofile (24) auch eine beliebig andere Gestaltung und einen anderen Einsatzzweck haben. Figur 1, 2 und 7 zeigen jeweils ein oder zwei Hohlprofil(e) (24) in Seitenansicht. Figur 4 zeigt das Hohlprofil (24) im Querschnitt.

Der Steckverbinder (1) ist in Figur 1 und 5 bis 14 als Geradverbinder für Hohlprofile (24) von Abstandshalterrahmen oder für Sprossenprofile ausgebildet. Figur 2 zeigt eine Abwandlung als Eckwinkel für die gleichen Abstandshalterhohlprofile. In einer nicht dargestellten Variante kann der Steckverbinder (1) auch als Kreuzverbinder für Sprossenprofile ausgebildet sein.

Der Steckverbinder (1) hat in den gezeigten Ausführungsformen einen Korpus (2) mit einem an den Hohlprofilquerschnitt angepassten üblicherweise im wesentlichen rechteckigen Querschnitt. Der Steckverbinder (1) kann dabei als zumindest teilweise hohles Bauteil mit einem U-förmigen oder kastenförmigen Querschnitt ausgebildet sein. Er besitzt besonders weit öffnenden Stirnseiten (11) und erlaubt einen Durchfluss des Trockenmittels (27). Der Steckverbinder (1) kann alternativ auch weitgehend oder vollständig massiv ausgebildet sein. Die Stirnseiten (11) können offen oder verschlossen sein.

Beim Geradverbinder von Figur 1, 5, 8 und 11 fluchten die beiden Abschnitte (3,4) miteinander. Diese Steckverbinder (1) sind mittensymmetrisch bzgl. der Mitte (10) ausgebildet. Beim Eckwinkel von Figur 2 sind die Korpusabschnitte (3,4) in einem beliebig geeigneten Winkel, vorzugsweise einem rechten Winkel, zueinander angeordnet.

Bei der bevorzugten rechteckigen Querschnittsform hat der Steckverbinder (1) eine Mittelwand (5) und zwei an deren Rändern abgewinkelte Seitenwände (6). Bei dieser Gestaltung ist der Steckverbinder (1) im Querschnitt U-förmig. Bei einem kastenförmigen Querschnitt hat er eine zweite Mittelwand. Bei der bevorzugten Ausführungsform als gerader Steckverbinder (1) für Abstandshalterhohlprofile wird der Steckverbinder (1) so in den Hohlprofilen (24) montiert, dass die Mittelwand (5) zur Innenseite des Abstandshalterrahmens weist, während die freien Ränder (7) der Seitenwände (6) zur Außenseite (8) gerichtet sind. Diese Anordnung entspricht derjenigen des Steckverbinders in der EP-A-0 283 689. Die Positionierung kann aber auch umgekehrt sein.

Beim Eckwinkel (1) von Figur 2 weist die Mittelwand (5) zur Aussenseite (8). Auch hier kann die Anordnung umgekehrt sein.

Der Steckverbinder (1) wird jeweils in Steckrichtung (9) in die Hohlprofile (24) gesteckt. Der Schiebeweg wird hierbei durch Mittenanschläge (20) an der Mitte (10) des Steckverbinders (1) begrenzt.

Beim Geradverbinder von Figur 1 und 8 bis 10 sind die Mittenanschläge (20) als gegeneinander gerichtete Federnasen ausgebildet, die an den Rändern (7) der Seitenwände (6) angeordnet und seitlich ausgebogen sind. Diese Anordnung entspricht der EP-A-0 283 689.

Beim Geradverbinder von Figur 5 und 11 bis sind die Mittenanschläge (20) als zentrale Festanschläge entsprechend der DE-U-94 11 067 oder der WO 98/05843 ausgebildet. Figur 11 bis 12 zeigen hierzu zwei verschiedene Ausführungsformen. In der einen Variante, die in der linken Bildhälfte von Figur 11 und 13 sowie in der geklappten Seitenansicht von Figur 12 dargestellt ist, ragt der Mittenanschlag in Verlängerung der Seitenwand (6) über deren freien Rand (7) vor. In der in der rechten Bildhälfte von Figur 11 und 13 dargestellten Variante ist der Mittenanschlag (20) seitlich nach außen gebogen und steht seitlich über die Seitenwand (6) vor.

Beim Eckwinkel der Figur 2 befinden sich die Mittenanschläge (20) am Eckbereich und dem dort seitlich vorspringenden starren Wandteil. Ansonsten können die Mittenanschläge (20) auch in beliebig anderer geeigneter Weise ausgebildet sein und ggf. auch entfallen.

Der Steckverbinder (1) ist mit mehreren Rückhalteelementen (12,13,14) ausgerüstet, die ein Herausziehen des Steckverbinders (1) aus den Hohlprofilen (24) verhindern sollen. Die Rückhalteelemente (12,13,14) können hierfür in beliebig geeigneter Weise ausgebildet sein. Sie befinden sich vornehmlich an den Seitenwänden (6) und stehen seitlich nach außen vor. Gegebenenfalls stehen sie auch nach oben oder unten vor. Die Rückhalteelemente (12,13,14) wirken mit den vorzugsweise glatten Innenseiten der Seitenwände der Hohlprofile (24) zusammen und treten mit diesen in einen Reibkontakt oder bilden ggf. auch eine formschlüssige Verbindung.

In der bevorzugten Ausführungsform sind die Rückhalteelemente (12,13,14) als seitlich vorstehende Rückhaltenasen (15) ausgebildet, die sich mit ihrer Spitze an den Seitenwänden der Hohlprofile (24) anlegen und vorzugsweise auch in diese Seitenwände beim Einsteckvorgang eingraben.

Zumindest ein Teil der Rückhalteelemente (12,13,14) des Steckverbinders (1) ist dabei quer zur Steckrichtung (9) mit einem gegenseitigen Abstand (16,17) versetzt angeordnet. Figur 3 und 14 zeigen diese Anordnung in einer vergrößerten Seitenansicht. Bei der bevorzugten im wesentlichen rechteckigen Querschnittsform des Steckverbinders (1) nehmen die Rückhalteelemente (12,13,14) dabei an den Seitenwänden (6) eine unterschiedliche Höhenlage h12, h13, h14 ein. Hierbei greifen die versetzt angeordneten Rückhalteelemente (12,13,14) an unterschiedlichen Stellen am Hohlprofil (24) an. Beim Einstecken graben die Rückhaltenasen (15) dabei die in Figur 1 und 2 dargestellten und in unterschiedlicher Höhe angeordneten Spuren (21,22,23) in die Hohlprofilseitenwand.

Bei den gezeigten Ausführungsformen besteht der gegenseitige Versatz bzw. Abstand (16,17) vor allem zwischen den Rückhalteelementen (12,13,14) jeder einzelnen Seitenwand (6) der Abschnitte (3,4). Vorzugsweise haben dabei alle Rückhalteelemente (12,13,14) zueinander einen Abstand (16,17), so dass sie alle an unterschiedlichen Stellen an der benachbarten Seitenwand des jeweiligen Hohlprofiles (24) angreifen.

Die verschiedenen Seitenwände oder Seitenwandabschnitte (6) können hierbei die gleiche Anordnung der Rückhalteelemente (12,13,14) haben, weil diese auf unterschiedliche Seitenwände verschiedener Hohlprofile (24) einwirken. In einer Abwandlung der gezeigten Ausführungsform können alle Rückhalteelemente (12,13,14) des Steckverbinders (1) eine versetzte Anordnung aufweisen.

In einer weiteren nicht dargestellten Abwandlung ist es möglich, dass die Abstände an den verschiedenen Seitenwänden auch nur teilweise zwischen den dortigen Rückhalteelementen vorhanden sind, wobei einige der Rückhalteelemente auch auf gleicher Höhe hintereinander angeordnet sein können und mit der gleichen axialen Spur an der zugehörigen Hohlprofilseitenwand in Eingriff treten.

Der gezeigte Steckverbinder (1) ist in der bevorzugten Ausführungsform als Stanz- und Biegeteil aus Metall ausgebildet. Er besteht vorzugsweise aus elektrolytisch verzinktem oder blankem Kaltband aus Stahl. Die Rückhalteelemente (12,13,14) sind als freigestanzte und seitlich ausgebogene Rückhaltenasen (15) ausgebildet, die relativ starr sind und nur in geringem Maße federnd auf Seitenkräfte nachgeben. In der bevorzugten Ausführungsform sind an den vier verschiedenen Seitenwandabschnitten (6) jeweils drei Rückhalteelemente (12,13,14) angeordnet. Figur 1 bis 7 und 8 bis 14 zeigen hierzu zwei verschiedene Ausführungsformen für die Anordnung der Rückhalteelemente (12,13,14).

Wie Figur 3 und 5 verdeutlichen, befindet sich bei der einen Variante das der Stirnseite (11) am nächsten liegende Rückhalteelement (12) am freien Rand (7) der Seitenwand (6). Es hat einen Abstand von der Mittelwand (5) bzw. eine Höhe h12. Hieran schließt sich entgegen der Steckrichtung (9) ein Freischnitt (19) an, der dann wieder bis zur normalen Höhe des Randes (7) ansteigt. Das anschließende mittlere Rückhalteelement (13) ist um den Abstand (16) tiefer angeordnet und hat die kleinere Höhe h13. Hierzu geht der Rand (7) zunächst in einen abgesenkten axialen Absatz (18) über, an dessen Ende sich das Rückhalteelement (13) befindet. Auch hier schließt sich ein Freischnitt (19) an, der dann vorzugsweise wieder bis auf die normale Randhöhe ansteigt. Das dritte und der Mitte (10) benachbarte Rückhalteelement (14) ist gegenüber dem mittleren Rückhalteelement (13) wiederum um einen Abstand (17) tiefer mit der Höhe h14 angeordnet. Ihr zugehöriger Absatz (18) ist dementsprechend weiter vom Rand (7) zur Mittelwand (5) zurückversetzt. Auch hier schließt sich wieder ein Freischnitt (19) mit einem anschließenden Anstieg bis zur normalen Randhöhe an.

In der Variante von Figur 8 bis 14 sind die Anordnung und der Höhenversatz der Rückhalteelemente (12,13,14) umgekehrt zur vorbeschriebenen Anordnung. Wie insbesondere Figur 12 und 14 verdeutlichen, hat das der Mitte (10) am nächsten liegende Rückhalteelement (14) die größte Höhe h14. Das in Einsteckrichtung (9) nachfolgende Rückhalteelement (13) ist um den Abstand (16) niedriger angeordnet und hat die kleinere Höhe h13. Das dritte Rückhalteelement (12) ist wiederum um den Abstand (17) niedriger als das vorhergehende Rückhalteelement (13) angeordnet und hat die kleinste Höhe h12.

Bei der Variante von Figur 8 bis 14 sind die Freischnitte (19) größer als beim ersten Ausführungsbeispiel. Sie sind L-förmig und hintergreifen die Rückhalteelemente (12,13,14) in stärkerem Maße, wobei der Hinterschnitt am Ende eine sich etwas vergrößernde Rundung aufweist. In der Ausführungsform von Figur 8 bis 14 steht außerdem das Rückhalteelement (14), welches die größte Höhe h14 aufweist, ein Stück über den Rand (7) der Seitenwand (6) vor. Die Spitze seiner Nase (15) ragt in Erstreckungsrichtung der Seitenwand (6) über den Rand (7) hinaus. Hierbei ist das Rückhalteelement (14) auch schräg nach oben zum Rand (7) hin gebogen. Figur 14 zeigt diese Anordnung.

Die Rückhalteelemente (12,13) haben bei dieser Variante ebenfalls einen axialen Absatz (18), der gegenüber dem Rand (7) abgesenkt ist. Der Absatz (18) des mittleren Rückhalteelementes (13) kann hierbei unter Anstieg auf die Höhe des Randes (7) in eine Verrundung (34) übergehen, die ein besseres Aufgleiten und Abstützen in den Hohlprofilen (24) ermöglicht. Der tieferliegende Absatz (18) des außenliegenden Rückhalteelementes (12) geht hingegen in eine schärfere Ecke über, von der der Rand (7) dann zur Stirnseite (11) hin wieder abfällt.

Die Rückhalteelemente (12,13,14) sind gegen die Einsteckrichtung (9) gerichtet und bilden eine klemmende Verkrallung an den Hohlprofilseitenwänden bzw. an den Spuren (21,22,23) oder sogenannten Klemmbahnen.

Die Abstände (16,17) sind in der gezeigten Ausführungsform untereinander gleich groß. Sie können aber auch unterschiedlich groß sein.

Die Änderung des Höhenversatzes ist vorzugsweise stetig, wobei die Höhen h12 bis h14 kontinuierlich ansteigen oder abfallen. Die gezeigte Reihenfolge und Zuordnung der unterschiedlich hohen Rückhalteelemente (12,13,14) kann aber auch beliebig variieren oder insbesondere umgedreht oder vertauscht sein. Die Anordnung der Rückhalteelemente (12,13,14) an den anderen drei Seitenwänden oder Seitenwandabschnitten (6) ist entsprechend ausgebildet.

In der gezeigten Ausführungsform stehen die Rückhalteelemente (12,13,14) alle im Rahmen der Toleranzmöglichkeiten gleich weit seitlich vor. Dieser seitliche Überstand kann in einer abgewandelten Ausführungsform auch unterschiedlich groß sein. Mit den unterschiedlichen Ausstellweiten der Rückhalteelemente (12,13,14) kann unterschiedlichen Verformungs- oder Biegeempfindlichkeiten der Hohlprofilseitenwände Rechnung getragen werden. Hierbei sind z.B. in Figur 8 und 11 die höheren Rückhalteelemente (14) weiter ausgestellt als die niedrigeren Rückhaltelemente (13,12). Die Anordnung kann aber auch umgekehrt sein wie in Figur 6. Ansonsten können unterschiedliche seitliche Ausstellweiten auch anderen Zwecken und Erfordernissen Rechnung tragen und entsprechend anders ausgebildet sein.

In weiterer Abwandlung der gezeigten Ausführungsform können die Steckverbinder (1), insbesondere die Geradverbinder von Figur 1, 5 und 8 bis 14 an der Mittelwand (5) zusätzliche Rückhalteelemente in Form von freigestanzten und ausgebogenen Federnasen aufweisen. Dies ist vor allem bei einer umgekehrten Anordnung des Steckverbinders (1) in den Hohlprofilen (24) der Fall, wenn dann auch die Mittelwand (5) zur Außenseite weist. Ein solcher Steckverbinder kann z.B. entsprechend der EP-A-0 698 172 ausgebildet sein und an der Mitte (10) bzw. Verbindungsstelle der Hohlprofile (24) eine schmale Bodenplatte aufweisen. Ansonsten können an der Mittelwand (5) auch dreieckige oder anders geformte Ausnehmungen für eine formschlüssige Verbindung mit Verstemmungen an der Hohlprofilaußenwand vorhanden sein.

Die Mittelwand (5) kann darüber hinaus gemäß Figur 4 auch längslaufende Verformungen (26) zur Abdeckung und ggf. Führung an innenseitigen Perforationslinien (25) der Hohlprofile (24) aufweisen.

Ferner kann die Mittelwand (5) gemäß Figur 6, 7, 8 und 11 beidseits der Mitte (10) axiale und vorzugsweise ovale Wandöffnungen (29) z.B. für einen Sprossenanschluss (30) aufweisen. Hierbei können an der Verbindungsstelle (10) Befestigungsnadeln (32) durch die Hohlprofile (24) und den Steckverbinder (1) in einen Anschlussstopfen im Stirnende eines Sprossenprofils (31) geschossen werden. Ansonsten können an der Mittelwand (5) auch Fixier- oder Zentrierlöcher (28) im Bereich der Stirnenden (11) vorhanden sein.

In Abwandlung der gezeigten Ausführungsform kann der Steckverbinder (1) auch als zumindest weitgehend massives Druckgussteil aus Leichtmetall oder als Kunststoffteil, insbesondere als Spritzgussteil, ausgebildet sein. Hierbei können die Rückhalteelemente (12,13,14) auch als seitlich vorstehende Rippen, als Keile oder in sonstiger beliebig geeigneter Weise ausgebildet sein. Die Rückhalteelemente (12,13,14) können weitgehend starr oder auch zumindest in Grenzen federnd nachgiebig sein. Sie können auch an beliebig anderer Stelle der Seitenwände (6) und insbesondere auch im Bereich der Übergangsstelle zur Mittelwand (5) angeordnet sein. Die Rückhalteelemente (12,13,14) können dabei außer den gegenseitigen Abständen (16,17) auch unterschiedliche Größen, insbesondere Längen oder Breiten, haben. In der bevorzugten und gezeigten Ausführungsform sind die Rückhaltenasen (15) untereinander in der Form weitgehend gleich.

### BEZUGSZEICHENLISTE

- 1: Steckverbinder
- 2: Korpus
- 3: Abschnitt
- 4: Abschnitt
- 5: Mittelwand
- 6: Seitenwand
- 7: Rand, Randbereich
- 8: Außenseite
- 9: Steckrichtung
- 10: Mitte, Verbindungsstelle
- 11: Stirnseite
- 12: Rückhalteelement
- 13: Rückhalteelement
- 14: Rückhalteelement
- 15: Rückhaltenase
- 16: Abstand
- 17: Abstand
- 18: Absatz
- 19: Freischnitt
- 20: Mittenanschlag, Zentrieranschlag
- 21: Spur, Klemmbahn
- 22: Spur, Klemmbahn
- 23: Spur, Klemmbahn
- 24: Hohlprofil
- 25: Perforation
- 26: Verformung
- 27: granuliertes Trockenmittel
- 28: Fixierloch
- 29: Wandöffnung
- 30: Sprossenanschluss
- 31: Sprossenprofil
- 32: Befestigungsnadel
- 33: Überstand
- 34: Rundung
- h12: Höhe des Rückhaltelements 12
- h13: Höhe des Rückhaltelements 13
- h14: Höhe des Rückhaltelements 14

## Patentansprüche

1. Steckverbinder für Hohlprofile (24), insbesondere für Abstandshalterrahmen oder Sprossenprofile von Isolierglasscheiben, mit einer Mittelwand (5) und zwei daran anschließenden Seitenwänden (6) mit mehreren in Steckrichtung (9) der Hohlprofile (24) hintereinander angeordneten seitlichen Rückhalteelementen (12,13,14), **dadurch gekennzeichnet, dass** an beiden Seitenwänden (6) zumindest ein Teil der Rückhalteelemente (12,13,14) quer zur Steckrichtung (9) mit einem gegenseitigen Abstand (16,17) versetzt angeordnet ist.

2. Steckverbinder nach Anspruch 1, **dadurch gekennzeichnet, dass** die Rückhalteelemente (12,13,14) an den Seitenwänden (6) eine unterschiedliche Höhenlage h12, h13, h14 einnehmen.

3. Steckverbinder nach Anspruch 1 oder 2, **dadurch gekennzeichnet, dass** die versetzt angeordneten Rückhalteelemente (12,13,14) an unterschiedlichen Stellen am Hohlprofil (24) angreifen.

4. Steckverbinder nach Anspruch 1, 2 oder 3, **dadurch gekennzeichnet, dass** der Steckverbinder (1) einen Korpus (2) mit mehreren in Steckrichtung (9) fluchtenden oder abgewinkelten Abschnitten (3,4) aufweist, wobei die an den Seitenwänden (6) der Abschnitte (3,4) befindlichen Rückhalteelemente (12,13,14) jeweils untereinander versetzt mit Abstand (16,17) angeordnet sind.

5. Steckverbinder nach Anspruch 4, **dadurch gekennzeichnet, dass** alle Rückhalteelemente (12,13,14) der Seitenwand (6) eines Abschnitts (3,4) versetzt mit Abstand (16,17) zueinander angeordnet sind.

6. Steckverbinder nach einem der Ansprüche 4 oder 5, **dadurch gekennzeichnet, dass** der Steckverbinder (1) an beiden Seitenwänden (6) seiner Abschnitte (3,4) jeweils drei oder mehr versetzt angeordnete Rückhalteelemente (12,13,14) aufweist.

7. Steckverbinder nach einem der vorhergehenden Ansprüche, **dadurch gekennzeichnet, dass** die Rückhalteelemente (12,13,14) als seitlich ausgebogene und entgegen der Steckrichtung (9) wirkende Rückhaltenasen (15) ausgebildet sind.

8. Steckverbinder nach einem der vorhergehenden Ansprüche, **dadurch gekennzeichnet, dass** die Rückhalteelemente (12,13,14) an dem zur Außenseite (8) der Hohlprofile (24) gerichteten Randbereich (7) der Seitenwand (6) angeordnet sind.

9. Steckverbinder nach einem der vorhergehenden Ansprüche, **dadurch gekennzeichnet, dass** der Steckverbinder (1) als Stanz- und Biegeteil aus Metall mit einem im wesentlichen U-förmigen Querschnitt ausgebildet ist, wobei die versetzten Rückhaltenasen (15) unterschiedlich tiefe Freischnitte (19) und randseitige Absätze (18) aufweisen.

10. Steckverbinder nach einem der vorhergehenden Ansprüche, **dadurch gekennzeichnet, dass** die Rückhalteelemente (12,13,14) seitlich unterschiedlich weit über die Seitenwand (6) vorstehen.

11. Steckverbinder nach einem der vorhergehenden Ansprüche, **dadurch gekennzeichnet, dass** der Steckverbinder (1) als Geradverbinder ausgebildet ist und einen federnden oder festen Mittenanschlag (20) aufweist.

12. Steckverbinder nach einem der vorhergehenden Ansprüche, **dadurch gekennzeichnet, dass** der Steckverbinder (1) an der Mittelwand (5) beidseits der Verbindungsstelle (10) Wandöffnungen (29) für einen Sprossenanschluss (30) aufweist.

13. Steckverbinder nach einem der vorhergehenden Ansprüche, **dadurch gekennzeichnet, dass** der Steckverbinder (1) an der Mittelwand (5) beidseits der Verbindungsstelle (10) Fixierlöcher (28) aufweist.

## Claims

1. Plug-in connector for hollow profiles (24), in particular for spacer frames or glazing-bar profiles of insulating glass panels, having a central wall (5) and two side walls (6) which adjoin the latter and have a plurality of lateral restraining elements (12, 13, 14) which are arranged one behind the other in the plug-in direction (9) of the hollow profiles (24), **characterized in that**, on the two side walls (6), at least some of the restraining elements (12, 13, 14) are offset at a distance (16, 17) from one another transversely to the plug-in direction (9).

2. Plug-in connector according to Claim 1, **characterized in that** the restraining elements (12, 13, 14) on the side walls (6) have different height positions h12, h13, h14.

3. Plug-in connector according to Claim 1 or 2, **characterized in that** the offset restraining elements (12, 13, 14) act on the hollow profile (24) at different locations.

4. Plug-in connector according to Claim 1, 2 or 3, **characterized in that** the plug-in connector (1) has a body (2) with a plurality of sections (3, 4) which are angled or aligned in the plug-in direction (9), the restraining elements (12, 13, 14), which are located on the side walls (6) of the sections (3, 4), each being offset from one another at a distance (16, 17).

5. Plug-in connector according to Claim 4, **characterized in that** all the restraining elements (12, 13, 14) of the side wall (6) of a section (3, 4) are offset from one another at a distance (16, 17).

6. Plug-in connector according to either of Claims 4 and 5, **characterized in that** the plug-in connector (1) has in each case three or more offset restraining elements (12, 13, 14) on the two side walls (6) of its sections (3, 4).

7. Plug-in connector according to one of the preceding claims, **characterized in that** the restraining elements (12, 13, 14) are designed as laterally outwardly curved restraining noses (15) which act counter to the plug-in direction (9).

8. Plug-in connector according to one of the preceding claims, **characterized in that** the restraining elements (12, 13, 14) are arranged on the border region (7) of the side wall (6), said border region being directed towards the outside (8) of the hollow profiles (24).

9. Plug-in connector according to one of the preceding claims, **characterized in that** the plug-in connector (1) is designed as a punched and bent metal part with an essentially U-shaped cross section, the offset restraining noses (15) having cutouts (19) of different depth and border-side shoulders (18).

10. Plug-in connector according to one of the preceding claims, **characterized in that** the restraining elements (12, 13, 14) project laterally to different extents beyond the side wall (6).

11. Plug-in connector according to one of the preceding claims, **characterized in that** the plug-in connector (1) is designed as a rectilinear connector and has a resilient or rigid central stop (20).

12. Plug-in connector according to one of the preceding claims, **characterized in that** the plug-in connector (1) has wall openings (29) for a glazing-bar attachment (30) on the central wall (5), on both sides of the connecting location (10).

13. Plug-in connector according to one of the preceding claims, **characterized in that** the plug-in connector (1) has fixing holes (28) on the central wall (5), on both sides of the connecting location (10).

## Revendications

1. Connecteur à emmancher dans des profilés (24) creux, notamment pour des cadres d'entretoisement ou des profilés de meneaux de vitres isolantes, comprenant une paroi (5) médiane et deux parois (6) latérales s'y raccordant et ayant plusieurs éléments (12, 13, 14) latéraux de retenue, disposés les uns derrière les autres dans la direction (9) d'emmanchement dans les profilés (24) creux, **caractérisé en ce que** sur les deux parois (6) latérales au moins une partie des éléments (12, 13, 14) de retenue est disposée de manière décalée transversalement à la direction (9) d'emmanchement et à distance (16, 17) mutuelle.

2. Connecteur à emmancher suivant la revendication 1, **caractérisé en ce que** les éléments (12, 13, 14) de retenue prennent sur les parois (6) latérales, une position h12, h13, h14 en hauteur, qui est différente.

3. Connecteur à emmancher suivant la revendication 1 ou 2, **caractérisé en ce que** les éléments (12, 13, 14) de retenue disposés de manière décalé attaquent des points différents du profilé (24) creux.

4. Connecteur à emmancher suivant les revendications 1, 2 ou 3, **caractérisé en ce que** le connecteur (1) à emmancher a un corps (2) ayant plusieurs tronçons (3, 4) alignés dans la direction (9) d'emmanchement ou coudés, les éléments (12, 13, 14) de retenue se trouvant sur les, parois (6) latérales des tronçons (3, 4) étant disposés en étant respectivement décalés les uns par rapport aux autres et à distance (16, 17) les uns des autres.

5. Connecteur à emmancher suivant la revendication 4, **caractérisé en ce que** tous les éléments (12, 13, 14) de retenue de la paroi (6) latérale d'un tronçon (3, 4) sont disposés en étant décalés à distance (16, 17) les uns des autres.

6. Connecteur à emmancher suivant l'une des revendications 4 ou 5, **caractérisé en ce que** le connecteur (1) à emmancher a, sur les deux parois (6) latérales de ses tronçons (3, 4), respectivement trois ou plusieurs éléments (12, 13, 14) de retenue disposés de manière décalés.

7. Connecteur à emmancher suivant l'une des revendications précédentes, **caractérisé en ce que** les éléments (12, 13, 14) de retenue sont constitués sous la forme de bec (15) de retenue coudé latéralement et agissant dans le sens opposé au sens (9) d'emmanchement.

8. Connecteur à emmancher suivant l'une des revendications précédentes, **caractérisé en ce que** les éléments (12, 13, 14) de retenue sont disposés sur la partie (7) marginale de la paroi (6) latérale, qui est dirigée vers le côté (8) extérieur des profilés (24) creux.

9. Connecteur à emmancher suivant l'une des revendications précédentes, **caractérisé en ce que** le connecteur (1) à emmancher est constitué sous la forme d'une pièce estampée en métal, de section transversale sensiblement en forme de U, les becs (15) de retenue décalés ayant des découpes (19) de profondeur différentes et des talons (18) marginaux.

10. Connecteur à emmancher suivant l'une des revendications précédentes, **caractérisé en ce que** les éléments (12, 13, 14) de retenue font saillie latéralement, différemment au-delà de la paroi (6) latérale.

11. Suivant l'une des revendications précédentes, **caractérisé en ce que** le connecteur (1) à emmancher est constitué en connecteur rectiligne et a une butée (20) médiane élastique ou fixe.

12. Connecteur à emmancher suivant l'une des revendications précédentes, **caractérisé en ce que** le connecteur (1) à enficher a sur la paroi (5) médiane, de part et d'autre du point (10) de liaison, des ouvertures (29) ménagées dans la paroi pour un raccord (30) de meneau.

13. Connecteur à emmancher suivant l'une des revendications précédentes, **caractérisé en ce que** le connecteur (1) a emmancher a, sur la paroi (5) médiane, de part et d'autre du point (10) de liaison, des trous (28) d'immobilisation.
